# EUROPÄISCHE PATENTSCHRIFT

(11) **EP 0 192 039 B1**
(45) Veröffentlichungstag und Bekanntmachung des Hinweises auf die Patenterteilung: **26.06.1991**
(21) Anmeldenummer: 86100459.6
(22) Anmeldetag: 15.01.1986
(51) Int. Cl.: B26D 1/00, B26D 1/09

(54) **Messerkopf für eine Fleischschneidemaschine**
Cutter for a meat-cutting machine
Couteau pour une machine à découper de la viande

(30) Priorität: 22.02.1985 DE 8505062 U
(43) Veröffentlichungstag der Anmeldung: 27.08.1986
(73) Patentinhaber: MAGURIT Gefrierschneider GmbH, D-5630 Remscheid-Lennep (DE)
(72) Erfinder: Hager, Jürgen, Dr., D-5609 Hückeswagen (DE); Vieth, Walter, D-5632 Wermelskirchen 2 (DE)
(74) Vertreter: Sparing Röhl Henseler Patentanwälte

(56) Entgegenhaltungen:
- BE-A- 647 304
- CH-A- 155 718
- CH-A- 348 791
- DE-A- 2 605 234
- DE-B- 1 264 237
- DE-C- 91 100

## Beschreibung

Die Erfindung betrifft eine Fleischschneidemaschine mit den im Oberbegriff des Anspruchs 1 genannten Merkmalen. Ein Messerkopf mit Haupt- und Quermessern für eine solche Maschine ist aus der DE-PS 26 05 234 bekannt.

Bei der bekannten Ausführung sind die Quermesser mit einem Ende am Messerbalken verankert, während ihr anderes Ende senkrecht zur Schneide des Hauptmessers verlagerbar ist. Auf diese Weise wird erreicht, daß bei jedem Hub des Messerbalkens das Hauptmesser von dem Schneidgutblock eine Scheibe abtrennt, die dann von den Quermessern in Streifen zerlegt werden soll. Die Dicke der Scheibe und damit die Breite der Streifen läßt sich durch die Verlagerung der anderen Quermesserenden innerhalb gewisser Grenzen variieren.

Der bekannte Messerkopf ist insbesondere für tiefgefrorenes Fleisch bestimmt und geeignet, bei dem die vom Hauptmesser abgetrennte Scheibe in sich genügend Festigkeit besitzt, daß die Quermesser saubere Streifen schneiden können. Wenn es sich jedoch um nur leicht gefrorenes Fleisch oder auch um Speck handelt, ist die Scheibe so weich, daß die Quermesser nicht mehr eindringen können, sondern sich die Scheibe krümmt. Zumindest werden keine "richtigen" Streifen geschnitten. Dies gilt insbesondere dann, wenn die Scheibendicke relativ gering ist.

Aus CH-A-348791 ist ein Schneidgerät für Gemüse bekannt, das die im Oberbegriff des Patentanspruchs 1 genannten Merkmale aufweist. Allerdings ist das Gerät so aufgebaut, daß der Messerkopf im wesentlichen horizontalbeweglich ist und die geschnittenen Streifen durch die Lücken zwischen Auflagestegen herunterfällt. Die Streifenbreite kann dadurch variiert werden, daß man entsprechend unterschiedlich gestaltete Messerköpfe verwendet.

Aufgabe der Erfindung ist es, die gattungsgleiche Maschine derart weiterzubilden, daß eine Regulierung der Streifendicke ohne Austausch des gesamten Messerkopfes ermöglicht, wobei auch extrem dünne Streifen aus sehr weichem Material geschnitten werden können.

Diese Aufgabe wird gemäß der Erfindung durch die im kennzeichnenden Teil des Anspruchs 1 genannten Merkmale gelöst; die Unteransprüche definieren bevorzugte Weiterbildungen dieser Lösung.

Ein Ausführungsbeispiel des Gegenstandes der Erfindung wird nachstehend unter Bezugnahme auf die beigefügte Zeichnung näher erläutert.

Die Zeichnung stellt einen vereinfachten Schnitt durch den Messerkopf und die unmittelbar mit ihm zusammenwirkenden Teile der Maschine dar, wobei der Schnitt senkrecht zur Schneide des Hauptmessers und parallel zu den Schneiden der Quermesser gelegt wurde.

Vom stationären Teil der Maschine ist nur der messerseitige Endteil der Schneidgutauflage erkennbar, umfassend eine Gegenschneide 10 und einen Abstützkamm 12, auf den weiter unten noch eingegangen wird. Der Messerbalken und die mit ihm verbundenen Teile sind in der untersten Position, also am Ende eines Schneidhubs, dargestellt.

Der Messerbalken umfaßt einen Messerträger 14, an dem das Hauptmesser 16 z.B. durch Schrauben (nicht gezeigt) befestigt ist, sowie zwei seitliche Führungshülsen 18, mittels denen der Balken längs der strichpunktierten Linie 20 beweglich geführt ist. An den Hülsen kann auch der Antrieb für die Aufundabbewegung des Balkens angreifen, oder von den Hülsen können sich Kolbenstangen in Hydraulik-Antriebszylinder erstrecken, oder dergleichen. Dies ist hier nicht dargestellt, weil nicht zu der Erfindung gehörig.

Mit dem Messerträger 14 ist beidseits des Hauptmessers 16 eine Traverse 22 verschraubt, wobei der Abstand zu dem Hauptmesser durch eine Beilage 24 definiert ist, welche austauschbar ist. Die Traverse weist Ausnehmungen 26 auf, in denen die Schäfte 28 von Quermessern gleitbeweglich aufgenommen sind; die mit Schneiden versehenen Klingenabschnitte der Quermesser ragen aus der Traverse in Richtung des Hauptmessers frei heraus und liegen an diesem an. Bei Austausch der Beilagen 24 können auch die Quermesser entsprechend nachgestellt werden, zu welchem Zweck die Ausnehmungen mit Innengewinde versehen sind, in das Stellschrauben 30 eingeschraubt und durch Lack oder dergleichen gesichert sind. Die Lage der Quermesser in den Ausnehmungen wird weiter durch die Stützuschrauben 32 stabilisiert, die von oben in die Traverse eingeschraubt sind und die Quermesserschäfte in der jeweiligen Ausnehmung festklemmen. Zur Vereinfachung der Fertigung besteht die Traverse aus einem Oberteil 22a, das mit einem Traversenunterteil 22b mittels Schrauben 34 verbunden ist.

In der dargestellten Ausführungsform liegt das freie Ende der Quermesser einfach an dem Hauptmesser kurz oberhalb dessen Schneide an. Im Ergebnis können die Quermesser bereits in das Schneidgut eindringen, bevor die Scheibe mittels des Hauptmessers vom Block völlig getrennt ist, so daß auch bei weichem Material ein Zerlegen der Scheibe in Streifen sichergestellt ist.- Bei etwas härterem Material besteht die Gefahr, daß die Quermesser an ihren freien Enden seitlich belastet und dadurch abgebrochen werden; für solche Anwendungsfälle kann es sinnvoll sein, diese freien Quermesserenden am Hauptmesser seitlich abzustützen, etwa indem die Quermesser in Schlitze des Hauptmessers ragen.

Das saubere Zerlegen der Scheiben in Streifen wird noch durch die oben bereits erwähnte zusätzliche Maßnahme begünstigt, daß die Scheibe hinter dem Hauptmesser (gesehen in Richtung des Vorschubs) von dem Abstützkamm 12 gestützt wird, gegen den die Quermesser arbeiten. Wie man in der Zeichnung erkennt, greifen die Quermesser in der Endposition des Messerbalkens in schlitzartige Ausnehmungen des Abstützkamms, so daß die Streifen mit Sicherheit ganz abgeschnitten werden. Gegebenenfalls bleiben sie zunächst zwischen den Quermessern hängen, doch werden sie beim nächsten Schnitt von der nächsten Streifenserie ausgeworfen. Wird eine Änderung der Streifenbreite gewünscht, kann man eine andere Quermesser-Traverse mit entsprechender Änderung der Anzahl und der Abstände der Quermesser montieren, wobei natürlich auch der Abstützkamm auszutauschen ist.

## Patentansprüche

1. Fleischschneidemaschine, die umfaßt:
- eine stationäre Schneidgutauflage (10) mit einer Endkante, die als Gegenmesser ausgebildet ist,
- einen Messerkopf (14, 16, 18, 20), der vor der Endkante der stationären Auflage im wesentlichen vertikal zwischen einer oberen Endstellung und einer unteren Endstellung hinundherbeweglich ist, welcher Messerkopf ein Hauptmesser (16) mit einer zu der Endkante der stationären Auflage (10) im wesentlichen parallelen Schneide sowie Quermesser (28) umfaßt, deren Schneiden sich quer zum Hauptmesser schneidend auf dessen der Gegenschneide abgewandten Seite erstrecken und mit einem freien Ende an dem Hauptmesser kurz oberhalb dessen Schneide angeordnet sind,
- stationäre Auflagen (12) auf der der Gegenschneide abgewandten Seite des Hauptmessers und zwischen den Schneidbahnen der Quermesser angeordnet,
**dadurch gekennzeichnet,** daß die Quermesser (28) in einer Traverse (22) eingespannt sind, die seitlich mit einem Hauptmesserträger (14) in einem wählbaren Abstand von dem Hauptmesser (16) verbunden ist, und daß die Quermesser zur Anpassung an diesen Abstand relativ zur Traverse verstellbar sind.

2. Maschine nach Anspruch 1, dadurch gekennzeichnet, daß die Quermesser mit einem Schaft in Ausnehmungen (26) der Traverse (22b) gleitbeweglich geführt und am freien Schaftende von einer Stellschraube (30) abgestützt sind.

3. Maschine nach Anspruch 2, dadurch gekennzeichnet, daß die Traverse in einem durch die Dicke von Beilagen (24) festlegbaren Abstand von dem Hauptmesserträger (14) an diesem befestigt ist.

4. Maschine nach einem der vorangehenden Ansprüche, dadurch gekennzeichnet, daß die freien Ende der Quermesser in Schlitze des Hauptmessers greifen.

## Claims

1. A meat-cutting machine, which comprises:
- a stationary support (10) for the material to be cut with an end edge which is constructed as a counter-blade,
- a cutter head (14, 16, 18, 20) which is movable to and fro in front of the end edge of the stationary support substantially vertically between an upper end position and a lower end position, which cutter head comprises a main blade (16), with a cutting edge substantially parallel to the end edge of the stationary support (10), and also transverse blades (28), the cutting edges of which extend transversely to the main blade for cutting on the side thereof remote from the counter-blade and are arranged with a free end at the main blade just above the cutting edge thereof,
- stationary supports (12) arranged on the side of the main blade remote from the counter-blade and between the cutting paths of the transverse blades,
characterized in that the transverse blades (28) are clamped in a cross-member (22) which is joined laterally to a main blade carrier (14) at a selectable distance from the main blade (16), and the transverse blades are adjustable relative to the cross-member to adapt to this distance.

2. A machine according to claim 1, characterized in that the transverse blades are slideably guided with a shank in recesses (26) of the cross-member (22b) and at the free shank end are supported by an adjusting screw (30).

3. A machine according to claim 2, characterized in that the cross-member is secured to the main blade carrier (14) at a distance from the main blade carrier (14) determinable by the thickness of shims (24).

4. A machine according to one of the preceding claims, characterized in that the free ends of the transverse blades engage in slots of the main blade.

## Revendications

1. Machine à découper de la viande, comprenant :
- un support fixe (10) destiné à recevoir la marchandise à découper et présentant un bord d'extrémité qui est réalisé sous la forme d'un contre-couteau,
- une tête porte-couteaux (14, 16, 18, 20) qui peut être animée d'un mouvement de va-et-vient devant le bord d'extrémité du support fixe, essentiellement verticalement entre une position extréme supérieure et une position extréme inférieure, cette tête porte-couteaux comprenant un couteau principal (16) présentant un tranchant qui s'étend essentiellement parallèlement au bord d'extrémité du support fixe (10), la tête porte-couteaux comprenant également des couteaux transversaux (28) dont les tranchants s'étendent transversalement au couteau principal et qui sont aiguisés du côté éloigné du contre-couteau, ces tranchants étant, par une éxtrémité libre, disposés près du couteau principal immédiatement au-dessus de son tranchant,
- des appuis fixes (12) se trouvant du côté du couteau principal éloigné du contre-couteau et disposés entre les trajets des couteaux transversaux,
- ladite machine étant caractérisé en ce que les couteaux transversaux (28) sont bloqués dans une traverse (22) qui est connectée latéralement à un support (14) du couteau principal et à une distance réglable par rapport à ce dernier, et en ce que les couteaux transversaux sont réglables par rapport à la traverse pour permettre le réglage de cette distance.

2. Machine suivant la revendication 1, caractérisée en ce que les couteaux transversaux sont guidés à l'aide d'une monture dans les ouvertures (26) de la traverse (22b) tout en étant appuyés contre des vis de réglage (30) par l'extrémité libre de leur monture.

3. Machine suivant la revendication 2 caractérisée en ce que les traverses sont fixées au support (14) du couteau principal, à une distance qui peut être déterminée par l'épaisseur d'entretroises (24).

4. Machine suivant l'une quelconque des revendications précédentes caractérisée en ce que les extrémités libres des couteaux transversaux pénètrent dans des fentes prévues dans le couteau principal.
